# FASCICULE DE BREVET EUROPEEN

(11) **EP 3 686 379 B1**
(45) Date de publication et mention de la délivrance du brevet: **29.06.2022**
(21) Numéro de dépôt: 19170063.2
(22) Date de dépôt: 18.04.2019
(51) Int. Cl.: E05B 1/00, E05B 53/00, E05B 3/06, E05B 15/02

(54) **DISPOSITIF DE POIGNÉE, NOTAMMENT DE PORTE OU FENÊTRE**
GRIFFVORRICHTUNG, INSBESONDERE FÜR TÜR ODER FENSTER
HANDLE DEVICE, IN PARTICULAR OF A DOOR OR WINDOW

(30) Priorité: 23.01.2019 FR 1900585
(43) Date de publication de la demande: 29.07.2020
(73) Titulaire: FERCO, 57445 Reding (FR)
(72) Inventeur: FEITH, Roland, 57410 Bining (FR); MONSCH, Pierre, 67700 Saverne (FR); GIESSINGER, Vincent, 57930 Mittersheim (FR)
(74) Mandataire: Rhein, Alain

(56) Documents cités:
- WO-A2-2004/090268
- DE-A1- 1 703 318
- DE-U1- 29 511 544
- US-A1- 2007 170 731

## Description

L'invention concerne un dispositif de poignée de porte, fenêtre ou similaire comportant un organe de préhension, sous forme d'une béquille, d'un bouton ou autre, monté en rotation sur une embase de fixation pour la commande en rotation d'un organe de transmission, notamment d'un carré de manœuvre, ladite embase de fixation comportant des moyens de réception d'organes de fixation tels que des vis ou rivets.

La présente invention concerne le domaine de la quincaillerie du bâtiment et a trait, plus particulièrement, aux dispositifs de poignée de porte, fenêtre ou toute autre menuiserie du bâtiment.

On connait d'ores et déjà de nombreux dispositifs de poignée de porte, fenêtre ou similaire répondant à la description ci-dessus. Ainsi, de manière usuelle, un tel dispositif de poignée comporte un organe de préhension empruntant le plus fréquemment la forme d'une béquille ou celle d'un bouton, comprenant un fût au travers duquel cette béquille ou ce bouton est monté en rotation sur une embase de fixation prévue pour être rapportée sur une menuiserie, au droit du mécanisme de commande d'une ferrure de verrouillage destinée à être commandée par ce dispositif de poignée.

Dans ce but la béquille ou le bouton agit le plus souvent sur un carré de manœuvre pour transmettre une commande de rotation sur ce mécanisme de la ferrure de verrouillage. Habituellement, ce carré de manœuvre coopère avec un fouillot que comporte ce mécanisme.

D'ailleurs, si ce mécanisme est généralement implanté en feuillure de menuiserie, laquelle comporte une ouverture traversante au droit du passage du carré de manœuvre, le dispositif de poignée agissant sur ce dernier est habituellement rapporté en applique du côté interne, selon le cas externe, sur la menuiserie. Pour cette raison, l'embase de fixation comporte des ouvertures de passage d'organes de fixation, plus particulièrement des vis de fixation.

Différents moyens d'occultation sont actuellement mis en œuvre pour cacher ces organes de fixation, que ce soit pour des raisons esthétiques ou de sécurité en évitant, par exemple, le dévissage de ces organes de fixation.

En tant que moyens d'occultation, il est d'ores et déjà connu l'usage de bouchons venant refermer des logements prévus dans l'embase de fixation pour la réception des têtes des vis de fixation. Cependant, il est très aisé d'égarer de tels bouchons lors de l'intervention d'un opérateur sur le dispositif de poignée, sans compter qu'il faut faire preuve de dextérité et d'application au moment du montage et la pose de ces bouchons. De plus, l'intégration de tels bouchons impose automatiquement des choix esthétiques, par nature discutables, puisque de tels bouchons doivent rester visibles et facilement accessibles pour l'utilisateur final.

Une autre solution connue consiste, à monter en rotation sur l'embase de fixation, une plaquette de recouvrement. Ainsi, lorsque celle-ci est pivotée transversalement par rapport à l'embase de fixation, elle rend accessible la tête des vis de fixation pour, selon le cas, leur serrage ou leur desserrage. Au contraire, rappelée dans une position d'alignement sur cette embase de fixation, cette plaquette de recouvrement occulte totalement ces vis de fixation.

D'ailleurs, dans cette position d'occultation, cette plaquette de recouvrement est repoussée, élastiquement, dans une position de blocage évitant toute rotation involontaire. En effet, ce n'est que sous l'action d'une traction exercée sur cette plaquette de recouvrement, à l'encontre de l'action des moyens de rappel élastiques, qu'elle est susceptible de franchir une telle position de blocage et donc de pivoter dans une disposition favorisant l'accès aux vis de fixation.

D'abord, l'équipement d'un dispositif de poignée d'une telle plaquette de recouvrement est particulièrement contraignant. Cet équipement doit intervenir au moment de la fabrication du dispositif de poignée en rappelant que l'organe de préhension est monté à demeure en rotation sur l'embase de fixation. D'ailleurs, ce pré-montage irréversible de l'organe de préhension en rotation sur l'embase de fixation est à l'origine de difficultés supplémentaires pour l'équipement d'une porte ou fenêtre d'un tel dispositif de poignée.

En effet, pour permettre l'accès aux vis de fixation, il est nécessaire, souvent, de pivoter l'organe de préhension, par exemple en l'amenant depuis une position de verrouillage dans une position déverrouillée. Cette manipulation s'accompagne d'une commande sur la ferrure de verrouillage auquel le dispositif de poignée est associé. Or, il peut s'avérer nécessaire d'éviter une telle commande de la ferrure de verrouillage entraînant, nécessairement, le verrouillage ou le déverrouillage de la porte ou fenêtre alors que celle-ci est en phase de montage au niveau d'une construction.

En outre, une telle plaquette de recouvrement en tant que moyen d'occultation des organes de fixation, induit des limites contraignantes au caractère esthétique que peut emprunter une embase de fixation. Enfin, une telle plaquette de recouvrement peut nécessiter, pour son pivotement, un encombrement contraignant pour le châssis à équiper, notamment en termes de largeur et forme de profil.

Un inconvénient majeur résultant de ces solutions correspondant à l'état antérieur de la technique consiste en ce que de tels dispositifs de poignée immédiatement rapportés sur une porte ou fenêtre venant équiper un bâtiment en cours de construction ou de rénovation sont exposés aux risques de salissure et dégradation, en raison de l'intervention d'autres corps de métiers, tels que plaquistes, peintres ou autres. Un second inconvénient majeur est celui d'imposer, bien avant la livraison des menuiseries, le choix de la forme et des couleurs des poignées,.

Aussi, pour éviter qu'un tel dispositif de poignée, dont le caractère esthétique est particulièrement important, ne soit altéré avant même la fin de la construction, le menuisier est tenté de sursoir à l'équipement des portes ou fenêtres de dispositif de poignée pendant cette phase de construction pour ne procéder à cet équipement qu'en fin de chantier. Cependant, ceci n'est guère envisageable dans la mesure où il est souvent nécessaire de manipuler ces ouvrants que constituent ces portes ou fenêtres pour faciliter ou tout simplement permettre l'intervention des autres corps de métier.

A noter qu'il est d'ores et déjà connu au travers de l'état antérieur de la technique représenté par les documents US2007/170731, WO2004/090268, DE1703318 et DE29511544 des dispositifs de poignée dont l'organe de préhension puisse être rapporté en rotation sur l'embase de fixation de manière escamotable ce qui permet de pré-équiper lesdites portes ou fenêtres des embases de fixation de tels dispositifs de poignée au moment de la pose des menuiseries sur un bâtiment en cours de construction, sans que ne soit exposé ultérieurement aux dégradations l'organe de préhension. Surtout pendant le chantier de construction, il est possible d'équiper un dispositif de poignée d'un organe de préhension de chantier, grâce au caractère démontable

Le dispositif de poignée décrit dans le document DE29511544 comporte un moyen d'occultation des organes de fixation de cette embase de fixation empruntant la forme d'un boitier de recouvrement emboitable sur cette embase de fixation.

A noter que ce dispositif de poignée selon le document DE29511544 comporte des moyens de verrouillage à rappel élastique en position de retenue pour immobiliser axialement l'organe de préhension de ce dispositif de poignée sur une embase de fixation. Il comporte en outre des moyens de blocage des moyens de verrouillage à rappel élastique en positon verrouillée. Ces moyens de blocage sont placés sous les moyens de rappel élastique et leur déblocage s'effectue au moyen d'un outil après avoir ôté la rosette d'occultation des moyens de fixation.

Ainsi, les deux éléments qui contribuent au caractère esthétique du dispositif de poignée, à savoir l'organe de préhension définitif et ce boitier de recouvrement sont susceptibles d'être posés sur une menuiserie en fin de chantier, c'est-à-dire lorsque les risques de dégradation sont moindres et que les choix esthétiques de l'utilisateur final sont arrêtés. D'ailleurs, cette démarche induit également la possibilité de pouvoir revenir sur ces choix au cours de la vie du produit, par un remplacement simple et rapide de l'organe de préhension et du boitier de recouvrement, sans pour autant nécessiter un démontage complet de la poignée.

Dans une démarche inventive, on a encore imaginé que ce moyen d'occultation des organes de fixation de l'embase de fixation, plus particulièrement le boitier de recouvrement dans le mode de réalisation préférentiel de l'invention, contribue à la sécurisation du montage pivotant de l'organe de préhension sur cette embase de fixation.

A cet effet, l'invention concerne un dispositif de poignée, notamment de porte ou fenêtre, comportant un organe de préhension sous forme d'une béquille, d'un bouton ou similaire, monté pivotant sur une embase de fixation pour la commande en rotation d'un organe de transmission, notamment d'un carré de manœuvre, ladite embase de fixation comportant des moyens de réception d'organes de fixation, tels que vis ou autre, ainsi qu'un moyen d'occultation de ces moyens de réception d'organes de fixation, moyen d'occultation se présentant sous forme d'un boitier de recouvrement venant coiffer au moins la face avant de l'embase de fixation, l'organe de préhension étant monté en rotation sur l'embase de fixation par l'intermédiaire de moyens d'emboitement suivant sa direction axiale de pivotement définis par un ensemble formé par un embout d'emboitement et un manchon d'emboitement coaxiaux, l'un équipant l'embase de fixation, l'autre l'organe de préhension, auxdits moyens d'emboitement étant associés des moyens de verrouillage à rappel élastique en position de retenue pour immobiliser axialement cet organe de préhension sur cette embase de fixation, le dispositif de poignée comportant encore des moyens de blocage des moyens de verrouillage à rappel élastique en positon verrouillée, caractérisé en ce que ces moyens de blocage sont définis par le moyen d'occultation des moyens de réception d'organes de fixation sur l'embase de fixation..

Les avantages découlant de la présente invention consistent en ce que l'organe de préhension du dispositif de poignée peut être rapporté sur l'embase de fixation par simple emboitement, sa retenue étant assurée par des moyens de verrouillage à rappel élastique.

En outre, le blocage de ces moyens de verrouillage à rappel élastique en position verrouillée permet d'éviter un déboitement involontaire de cet organe de préhension.

Avantageusement, ce boitier de recouvrement peut venir équiper cette embase de fixation en même temps que l'organe de préhension en remplissant une fonction de blocage comme indiqué ci-dessus. L'esthétique extérieure perceptible, après montage, de ce boitier de recouvrement, peut être totalement indépendante de cette fonction.

D'autres caractéristiques particulières à l'invention et les avantages qui en découlent apparaîtront au cours de la description qui va suivre se rapportant à un exemple de réalisation donné à titre indicatif et non limitatif.

La compréhension de cette description sera facilitée en se référant aux dessins ci-joints, dans lesquels :
[Fig.1] est une représentation schématisée partielle et en perspective d'un dispositif de poignée selon l'invention ;
[Fig.2] est une représentation similaire à la figure 1 illustrant ce dispositif de poignée sous forme d'une vue éclatée ;
[Fig.3] est une représentation en coupe selon III-III de la figure 1, le boitier de recouvrement étant dans une position de déblocage des moyens de verrouillage à rappel élastique immobilisant axialement l'organe de préhension sur l'embase de fixation ;
[Fig.4] est une vue de détail de la figure 3 ;
[Fig.5] est une représentation similaire à la figure 3, le boitier de recouvrement étant dans une position emboitée sur l'embase de fixation et de blocage des moyens de verrouillage à rappel élastique en position verrouillée ;
[Fig.6] est une illustration en perspective et schématisée de l'embase de fixation avec, en cours de pose, les moyens de verrouillage à rappel élastique.

Telle qu'illustrée dans les figures des dessins ci-joints, la présente invention concerne un dispositif de poignée 1 à destination, plus particulièrement, de menuiseries telles que portes, fenêtres ou similaires.

Un tel dispositif de poignée 1 comporte un organe de préhension 2 qui peut emprunter différentes formes de réalisation, notamment celles d'une béquille 3 comme illustrée dans les figures 1 et 2, d'un bouton ou similaire.

Cet organe de préhension 2 est monté en rotation sur une embase de fixation 4 prévue pour être rapportée en applique sur une menuiserie, par exemple sur l'ouvrant d'une porte ou fenêtre.

Très généralement, l'axe 5 de pivotement de l'organe de préhension 2 sur l'embase de fixation 4 est perpendiculaire au plan 6 d'application de cette dernière sur une telle menuiserie.

L'organe de préhension 2 a pour but d'assurer la rotation d'un organe de transmission 7 destiné à agir sur le mécanisme d'une ferrure de verrouillage telle qu'une serrure, crémone, crémone-serrure ou autre. Un tel organe de transmission 7 emprunte souvent la forme d'un carré de manœuvre 8 comme illustré, notamment, dans la figure 2.

A noter que la présente invention n'est nullement limitée à une interaction directe de l'organe de préhension 2 sur un tel carré de manœuvre 8.

En particulier, comme visible dans les figures 3 et 5, l'organe de préhension 2 peut agir, en tant qu'organe de transmission 7, sur un mécanisme de transmission à démultiplication 9, lequel interagit avec ledit carré de manœuvre 8.

On peut encore imaginer d'autres solutions, l'invention n'étant nullement limitée à une telle interaction entre l'organe de préhension 2 et cet organe de transmission 7.

De manière particulière à l'invention, l'organe de préhension 2 est monté en rotation sur l'embase de fixation 4 par l'intermédiaire de moyens d'emboitement 10 suivant la direction axiale 5 de pivotement de l'organe de préhension 2.

Lesdits moyens d'emboitement 10 sont définis par un ensemble formé par un embout d'emboitement 11 et un manchon d'emboitement 12 coaxiaux, l'un équipant l'embase de fixation 4, l'autre l'organe de préhension 2.

Dans le mode de réalisation illustré dans les dessins, l'organe de préhension 2 comporte le manchon d'emboitement 12 venant s'emboiter sur l'embout d'emboitement 11 équipant l'embase de fixation 4. Toutefois, il est tout à fait imaginable une inversion de cette construction.

Dans un tel contexte, l'embout d'emboitement 11 ou le manchon d'emboitement 12 que comporte l'embase de fixation 4 peut équiper cette dernière de manière fixe en rotation ou, au contraire, de manière pivotante et définir, dans ce cas, au moins en partie, l'organe de transmission 7.

En somme, l'organe de préhension 2 équipé, selon le cas, d'un manchon d'emboitement 12 comme illustré sur les dessins ou d'un embout d'emboitement peut pivoter autour de l'embout d'emboitement 11 ou du manchon d'emboitement monté fixement sur l'embase de fixation 4 ou pivoter conjointement avec cet embout d'emboitement 11 ou ce manchon d'emboitement monté en rotation sur cette embase de fixation 4.

Dans le mode de réalisation représenté, l'organe de préhension 2 comporte un manchon d'emboitement 12 venant s'emboiter sur un embout d'emboitement 11 pour entraîner en rotation ce dernier, par ailleurs monté en rotation sur l'embase de fixation 4. Ici, cet embout d'emboitement 11 assure l'entrainement du mécanisme de transmission à démultiplication 9 agissant sur le carré de manœuvre 8, l'ensemble formé par l'embout d'emboitement 11, ce mécanisme de transmission à démultiplication 9 et le carré de manœuvre 8 constituant, dans ce mode de réalisation, l'organe de transmission 7 commandé en rotation par l'organe de préhension 2.

Selon l'invention encore, aux moyens d'emboitement 10 sont associés des moyens de verrouillage à rappel élastique 13 en position de blocage 14 pour immobiliser axialement l'organe de préhension 2 sur l'embase de fixation 4.

De manière préférentielle, ces moyens de verrouillage à rappel élastique 13 sont définis aptes à être repoussés élastiquement dans une position déverrouillée en cours d'emboitement de l'organe de préhension 2 sur l'embase de fixation 4 pour être rappelés en position de verrouillage élastiquement en fin d'emboitement dans le but d'empêcher ce déplacement axial de l'organe de préhension 2 par rapport à ladite embase de fixation 4.

Dans le mode de réalisation illustré, les moyens de verrouillage à rappel élastique 13 sont repoussés dans une position déverrouillée au moment de l'engagement du manchon d'emboitement 12 sur l'embout d'emboitement 11.

Substantiellement, les moyens de verrouillage à rappel élastique 13 sont définis par au moins un fil élastique 15 équipant, selon le cas, l'organe de préhension 2 ou l'embase de fixation 4 qui, lors de cet emboitement est repoussé sous contrainte élastique dans une position déverrouillée, favorisant cet emboitement. Contrairement, en position emboitée, ce fil élastique 15 est défini apte à s'engager élastiquement sous un rebord de retenue 16, à la manière d'une gâche, pour assurer cette fonction de blocage axial de l'organe de préhension 2 sur l'embase de fixation 4.

Plus particulièrement encore, selon un mode de réalisation visible sur le dessin, notamment dans les figures 2 et 6, le fil élastique 15 emprunte la forme d'une épingle 17 montée fixement sur l'embase de fixation 4 dans un plan sensiblement perpendiculaire à l'axe d'emboitement 5. Cette épingle 17 comporte deux brins 18, 19 écartés élastiquement l'un par rapport à l'autre au moment de l'engagement du manchon d'emboitement 12 sur l'embout d'emboitement 11 pour, en fin d'emboitement, comme illustré dans les figures 3 et 5, s'engager sous un rebord de retenue 16 défini par une gorge ou des portions de gorge 21, 22 ménagées en périphérie du manchon d'emboitement 12.

Il convient d'observer que dans le cas d'un montage inversé consistant à équiper l'embase de fixation 4 d'un manchon d'emboitement, celui-ci peut comporter au niveau de sa paroi périphérique, des rainures traversantes, de manière à permettre aux brins 18, 19 de l'épingle 17 de coopérer avec l'embout d'emboitement correspondant à l'organe de préhension 2 et venant s'insérer dans ce manchon d'emboitement de l'embase de fixation.

Comme on le voit illustrée dans les figures 1 et 6, l'embase de fixation 4 est traversée, perpendiculairement à son plan d'application 6, d'ouvertures 22, 23 de passage d'organes de fixation 24, en l'occurrence de vis fixations comme visibles dans la figure 6. Celles-ci permettent donc de rapporter fixement cette embase de fixation 4 et par voie de fait, le dispositif de poignée 1, sur une menuiserie.

De manière avantageuse, lesdits moyens de verrouillage à rappel élastique 13 sont rapportés fixement sur l'embase de fixation 4 par l'intermédiaire de ces organes de fixation 24.

Plus particulièrement dans le mode de réalisation illustré montrant ces moyens de verrouillage à rappel élastique 13 sous forme d'une épingle 17, celle-ci vient se positionner dans des rainures de logement 25 que comporte l'embase de fixation 4, en face avant 26 opposée au plan d'application 6. L'épingle 17 comporte les extensions 27, 28, venant se loger dans cette rainure de logement adaptée 25 s'étendant autour des ouvertures 22, 23 de passage des vis de fixation 24. Ainsi, la tête de ces vis de fixation permet d'immobilier ces extensions 27, 28 de l'épingle 17 dans cette rainure 25 autour des ouvertures 22, 23, tout en préservant aux brins 18, 19 la mobilité élastique nécessaire pour assurer leur mobilité entre une fonction de verrouillage et une fonction permettant l'emboitement, voire le déboitement de l'organe de préhension 2.

De manière complémentaire, l'embase de fixation peut comprendre encore des rebords de retenue 39 en périphérie de sa face avant 26, rebords de retenue 39 assurant un meilleur maintien des moyens de verrouillage à rappel élastique 13, en particulier à proximité du manchon d'emboitement 12, de manière à offrir une sécurité d'accrochage supplémentaire vis-à-vis d'efforts qui seraient appliqués sensiblement dans la direction de l'axe 5.

Le dispositif de poignée 1 selon l'invention comporte encore un moyen 29 d'occultation des organes de fixation 24. Un tel moyen 29 contribue non seulement à l'esthétique de l'embase de fixation 4, mais, en outre, évite un accès direct à ces derniers, en particulier par un opérateur non avisé.

De manière avantageuse, ce moyen d'occultation 29 se présente sous forme d'un boitier de recouvrement 30 venant coiffer au moins la face avant 26 de l'embase de fixation 4.

De manière préférentielle, ce boitier de recouvrement 30 vient encore s'étendre extérieurement à cette embase de fixation 4 le long de la paroi périphérique 31 de cette dernière. Ainsi, le boitier de recouvrement 30 comporte lui-même une face avant 32 en périphérie de laquelle s'étend une paroi de doublage 33.

Avantageusement, ledit boitier de recouvrement 30 comporte des moyens de clippage 34 aptes à coopérer avec des moyens de clippage complémentaires 35 que comporte l'embase de fixation 4 pour assurer le maintien emboité du boitier de recouvrement 30 sur cette dernière. Substantiellement, les moyens de clippage 34 se présentent sous forme d'un rebord d'accrochage 36 équipant intérieurement et en bordure d'extrémité la paroi de doublage 33, de manière apte à coopérer avec un décrochement 37 formant les moyens de clippage complémentaire ménagé à la base de la paroi périphérique 31 de l'embase de fixation 4.

Selon l'invention, le moyen d'occultation 29 définit encore des moyens de blocage 38 des moyens de verrouillage à rappel élastique 13 en position verrouillée.

Préférentiellement, ce moyen d'occultation 29 assure ce rôle de moyens de blocage lorsqu'il est en position d'occultation sur l'embase de fixation 4. En somme, cette fonction de blocage est assurée par le boitier de recouvrement 30 une fois emboité sur cette embase de fixation 4.

Ainsi, le boitier de recouvrement 30, plus particulièrement sa paroi de doublage 33 est définie apte, une fois le boitier de recouvrement 30 emboité sur l'embase de fixation 4, à coopérer avec les brins 18, 19 de l'épingle 17 définissant lesdits moyens de verrouillage à rappel élastique 13, pour maintenir ces brins 18, 19 dans leur position de blocage 14, c'est-à-dire engagés dans les portions de gorge 20, 21 que comporte le manchon d'emboitement 12. Dans ces conditions, ces brins 18, 19 disposent d'un jeu insuffisant pour s'extraire de ces portions de gorge 20, 21 et évitent tout déboitement du manchon d'emboitement 12 par apport à l'embout d'emboitement 11, donc de l'organe de préhension 2.

Au contraire et comme souhaite le représenter la figure 4, lorsque le boitier de recouvrement 30 n'est pas dans sa position encliqueté sur l'embase de fixation 4, sa paroi de doublage 33 offre un jeu suffisant à ces brins 18, 19 de l'épingle 17 pour leur permettre de s'écarter l'un de l'autre et s'extraire de ces portions de gorge 20, 21. Dans ce cas, ces moyens de verrouillage à rappel élastique 13 sont susceptibles de quitter la position de blocage 14 d'où résulte, non seulement, la possibilité du déboitement précité, mais aussi le montage par emboitement axial de l'organe de préhension 2 sur l'embase de fixation 4. A noter que ce jeu supplémentaire procuré par la paroi de blocage 33 par rapport aux bras 18, 19 de l'épingle 17 peut résulter de la coopération du rebord d'accrochage 36 de cette paroi de doublage 33 avec la paroi périphérique 31 de l'embase de fixation 4, avant son engagement sous le décrochement 37 situé à la base de cette paroi périphérique 31 de l'embase de fixation 4. En effet, ce rebord d'accrochage 36 s'étendant intérieurement au boitier de recouvrement 30 repousse extérieurement cette paroi de doublage 33 en procurant le jeu nécessaire à la fonction souhaitée.

Ce rebord d'accrochage 36 peut être chanfreiné sur son côté correspondant à la direction d'emboitement du boitier de recouvrement 30 sur l'embase de fixation 4, ceci pour favoriser cet emboitement, voire encore sur le côté opposé pour autoriser le déboitement, préférentiellement avec une certaine résistance, d'où résulte la possibilité de retirer l'organe de préhension 2 en cas de nécessité.

Les avantages découlant de la présente invention consistent en ce que l'embase de fixation du dispositif de poignée peut être rapportée sur une menuiserie de manière indépendante de l'organe de préhension que comporte ce dispositif de poignée.

De même, le boitier de recouvrement 30 venant occulter l'embase de fixation en empêchant l'accès à ces derniers tout en contribuant au caractère esthétique du dispositif de poignée est lui aussi susceptible d'être monté dans un second temps sur cette embase de fixation de sorte que, conjointement, l'organe de préhension, en l'occurrence la béquille ou le bouton de commande, et le boitier de recouvrement 30 peuvent être préservés de toute salissure, en étant susceptible d'être rapportés dans un second temps, avec une grande aisance et sans l'usage d'outils, sur l'embase de fixation 4.

Inversement, le boîtier de recouvrement 30 et l'organe de préhension 2 peuvent être retirés ou encore remplacés ultérieurement pour des questions de maintenance ou d'esthétique, sans pour autant nécessiter le démontage complet de l'embase de fixation.

## Revendications

1. Dispositif de poignée, notamment de porte ou fenêtre, comportant un organe de préhension (2) sous forme d'une béquille, d'un bouton ou similaire, monté pivotant sur une embase de fixation (4) pour la commande en rotation d'un organe de transmission (7), notamment d'un carré de manœuvre (8), ladite embase de fixation (4) comportant des moyens de réception d'organes de fixation (24), tels que vis ou autre, ainsi qu'un moyen d'occultation (29) de ces moyens de réception d'organes de fixation (24), moyen d'occultation (29) se présentant sous forme d'un boitier de recouvrement (30) venant coiffer au moins la face avant (26) de l'embase de fixation (4), l'organe de préhension (2) étant monté en rotation sur l'embase de fixation (4) par l'intermédiaire de moyens d'emboitement (10) suivant sa direction axiale de pivotement (5) définis par un ensemble formé par un embout d'emboitement (11) et un manchon d'emboitement (12) coaxiaux, l'un équipant l'embase de fixation (4), l'autre l'organe de préhension (2), auxdits moyens d'emboitement (10) étant associés des moyens de verrouillage à rappel élastique en position de retenue (13) pour immobiliser axialement cet organe de préhension (2) sur cette embase de fixation (4), le dispositif de poignée comportant encore des moyens de blocage (38) des moyens de verrouillage à rappel élastique (13) en positon verrouillée, **caractérisé en ce que** ces moyens de blocage (38) sont définis par le moyen d'occultation (29) des moyens de réception d'organes de fixation (24) sur l'embase de fixation (4).

2. Dispositif de poignée selon la revendication 1, **caractérisé en ce que** l'organe de préhension (2) comporte le manchon d'emboitement (12) venant s'emboiter sur l'embout d'emboitement (11) pour entraîner en rotation ce dernier, par ailleurs monté en rotation sur l'embase de fixation (4).

3. Dispositif de poignée selon l'une quelconque des revendications précédentes, **caractérisé en ce que** les moyens de verrouillage à rappel élastique (13) sont définis aptes à être repoussés élastiquement dans une position déverrouillée en cours d'emboitement de l'organe de préhension (2) sur l'embase de fixation (4) et pour être rappelés en position de verrouillage élastiquement en fin d'emboitement pour empêcher le déplacement axial de l'organe de préhension (2) par rapport à ladite embase de fixation (4) ,

4. Dispositif de poignée selon la revendication 3, **caractérisé en ce que** les moyens de verrouillage à rappel élastique (13) sont définis par au moins un fil élastique (15) équipant, selon le cas, l'organe de préhension (2) ou l'embase de fixation (4) et apte à être repoussé sous contrainte élastique dans une position déverrouillée, lors de l'emboitement de l'organe de préhension (2) sur l'embase de fixation (4) et à s'engager élastiquement sous un rebord de retenue (16), à la manière d'une gâche, pour assurer une fonction de blocage axial de l'organe de préhension (2) sur l'embase de fixation (4) en position emboitée.

5. Dispositif de poignée selon la revendication 4, **caractérisé en ce que** le fil élastique (15) emprunte la forme d'une épingle (17) montée fixement sur l'embase de fixation (4) dans un plan sensiblement perpendiculaire à l'axe d'emboitement (5), cette épingle (17) comportant deux brins (18, 19) écartés élastiquement l'un par rapport à l'autre au moment de l'engagement du manchon d'emboitement (12) sur l'embout d'emboitement (11) pour, en fin d'emboitement, s'engager sous un rebord de retenue (16).

6. Dispositif de poignée selon la revendication 5, **caractérisé en ce que** l'épingle (17) se positionne dans une rainure de logement (25) que comporte l'embase de fixation (4), en face avant (26) opposée à son plan d'application (6), cette épingle (17) comportant des extensions (27, 28), venant se loger dans cette rainure de logement adaptée (25) s'étendant autour d'ouvertures (22, 23) correspondants aux moyens de réception d'organes de fixation (24).

7. Dispositif de poignée selon l'une des revendications précédentes, **caractérisé en ce que** le boitier de recouvrement (30) comporte une face avant (32) en périphérie de laquelle s'étend une paroi de doublage (33) venant s'étendre extérieurement à l'embase de fixation (4) le long de la paroi périphérique (31) de cette dernière.

8. Dispositif de poignée selon l'une des revendications précédentes, **caractérisé en ce que** ledit boitier de recouvrement (30) comporte des moyens de clippage (34) aptes à coopérer avec des moyens de clippage complémentaires (35) que comporte l'embase de fixation (4).

9. Dispositif de poignée selon la revendication 7 **caractérisé en ce que** paroi de doublage (33) du boitier de recouvrement (30), une fois emboité sur l'embase de fixation (4), coopère avec les brins (18, 19) de l'épingle (17) définissant lesdits moyens de verrouillage à rappel élastique (13), pour maintenir ces brins (18, 19) dans leur position de blocage (14).

## Patentansprüche

1. Griffvorrichtung, insbesondere für eine Tür oder ein Fenster, die ein Greifelement (2) in Form einer Klinke, eines Knopfs oder dergleichen aufweist, das an einer Befestigungsbasis (4) für eine Drehsteuerung eines Übertragungselements (7) schwenkbar angebracht ist, insbesondere eines Vierkantdorns (8), wobei die Befestigungsbasis (4) Mittel (24) zum Aufnehmen von Befestigungselementen, wie zum Beispiel von Schrauben oder sonstigen, sowie ein Verdeckungsmittel (29) dieser Mittel (24) zum Aufnehmen von Befestigungsmitteln aufweist, wobei das Verdeckungsmittel (29) in Form eines Abdeckgehäuses (30) vorliegt, das wenigstens die Stirnseite (26) der Befestigungsbasis (4) überragt, wobei das Greifelement (2) an der Befestigungsbasis (4) durch Einpassmittel (10) drehbar angebracht ist, die seiner axialen Schwenkrichtung (5) folgen, die durch eine Baugruppe definiert sind, die aus einem koaxialen Einpassansatz (11) und einer koaxialen Einpasshülse (12) ausgebildet ist, wobei eines die Befestigungsbasis (4), das andere das Greifelement (2) ausstattet, wobei die Einpassmittel (10) zum axialen Verriegeln dieses Greifelements (2) auf dieser Befestigungsbasis (4) mit elastischen Rückstellungsverriegelungsmitteln in einer Halteposition (13) verknüpft sind, wobei die Griffvorrichtung noch Sperrmittel (38) der elastischen Rückstellungsverriegelungsmittel (13) in Verriegelungsposition aufweist, **dadurch gekennzeichnet, dass** diese Sperrmittel (38) durch das Verdeckungsmittel (29) der Mittel (24) zum Aufnehmen von Befestigungselementen an der Befestigungsbasis (4) definiert sind.

2. Griffvorrichtung nach Anspruch 1, **dadurch gekennzeichnet, dass** das Greifelement (2) die Einpasshülse (12) aufweist, die sich an den Einpassansatz (11) einpasst, zum drehbaren Antreiben von letzterem, die außerdem an der Befestigungsbasis (4) drehbar angebracht ist.

3. Griffvorrichtung nach einem der vorhergehenden Ansprüche, **dadurch gekennzeichnet, dass** die elastischen Rückstellungsverriegelungsmittel (13) definiert sind, um geeignet zu sein, um während der Einpassung des Greifelements (2) an der Befestigungsbasis (4) in eine Entriegelungsposition zurückgeschoben zu werden, und um am Ende des Einpassens zum Verhindern der axialen Verschiebung des Greifelements (2) relativ zu der Befestigungsbasis (4) in eine elastisch verriegelte Position zurückgestellt zu werden,

4. Griffvorrichtung nach Anspruch 3, **dadurch gekennzeichnet, dass** die elastischen Rückstellungsverriegelungsmittel (13) durch wenigstens einen elastischen Faden (15) definiert sind, der gegebenenfalls das Greifelement (2) oder die Befestigungsbasis (4) ausstattet und geeignet ist, um unter elastischer Spannung in eine Entriegelungsposition zurückgeschoben zu werden, bei der Einpassung des Greifelements (2) an die Befestigungsbasis (4), und um unter einem Halterand (16), auf die Art eines Schließhakens, zum Sicherstellen einer axialen Sperrfunktion des Greifelements (2) an der Befestigungsbasis (4) in der eingepassten Position einzugreifen.

5. Griffvorrichtung nach Anspruch 4, **dadurch gekennzeichnet, dass** der elastische Faden (15) die Form eines Stifts (17) leiht, der an der Befestigungsbasis (4) in einer Ebene fest angebracht ist, die im Wesentlichen senkrecht zu der Einpassachse (5) ist, wobei dieser Stift (17) zwei Stränge (18, 19) aufweist, die zu einem Zeitpunkt des Eingreifens der Einpasshülse (12) an dem Einpassansatz (11) elastisch voneinander getrennt sind, um an einem Ende der Einpassung in einen Halterand (16) einzugreifen.

6. Griffvorrichtung nach Anspruch 5, **dadurch gekennzeichnet, dass** der Stift (17) sich in einer Unterbringungsnut (25), die die Befestigungsbasis (4) aufweist, an der Stirnseite (26) positioniert, die ihrer Anwendungsebene (6) gegenüberliegt, wobei dieser Stift (17) Verlängerungen (27, 28) aufweist, die sich in dieser angepassten Unterbringungsnut (25) unterbringen, die sich um Öffnungen (22, 23) erstreckt, die den Mitteln (24) zum Aufnehmen von Befestigungselementen entsprechen.

7. Griffvorrichtung nach einem der vorhergehenden Ansprüche, **dadurch gekennzeichnet, dass** das Abdeckgehäuse (30) eine Stirnseite (32) aufweist, an deren Umfang sich eine Verdopplungswand (33) erstreckt, die sich außen an der Befestigungsbasis (4) entlang der Umfangswand (31) der letzteren erstreckt.

8. Griffvorrichtung nach einem der vorhergehenden Ansprüche, **dadurch gekennzeichnet, dass** das Abdeckgehäuse (30) Klemmmittel (34) aufweist, die geeignet sind, um mit komplementären Klemmmitteln (35) zusammenzuwirken, die die Befestigungsbasis (4) aufweisen.

9. Griffvorrichtung nach Anspruch 7, **dadurch gekennzeichnet, dass** die Verdopplungswand (33) des Abdeckgehäuses (30), sobald sie an der Befestigungsbasis (4) eingepasst ist, mit den Strängen (18, 19) des Stifts (17), die die elastischen Rückstellungsverriegelungsmittel (13) definieren, zum Halten dieser Stränge (18, 19) in ihrer Sperrposition (14) zusammenwirkt.

## Claims

1. Handle device, in particular for a door or window, comprising a gripping member (2) in the form of a handle, a button or the like, which gripping member is pivotably mounted on a fixing base (4) in order to rotationally drive a transmission member (7), in particular an operating nut (8), said fixing base (4) comprising means for receiving fixing members (24) such as screws or the like, as well as a means (29) for concealing these means for receiving fixing members (24), the concealment means (29) being in the form of a cover housing (30) which covers at least the front face (26) of the fixing base (4), the gripping member (2) being mounted on the fixing base (4) via fitting means (10) so as to be rotatable in the axial pivoting direction (5) thereof, which fitting means are defined by an assembly formed by a fitting endpiece (11) and a fitting sleeve (12) which are coaxial, one being provided on the fixing base (4) and the other on the gripping member (2), said fitting means (10) being associated with locking means for resiliently returning into the retaining position (13) in order to axially immobilize this gripping member (2) on this fixing base (4), the handle device also comprising means (38) for blocking the resilient return locking means (13) in the locked position, **characterized in that** these blocking means (38) are defined by the means (29) for concealing the means for receiving the fixing members (24) on the fixing base (4).

2. Handle device according to claim 1, **characterized in that** the gripping member (2) comprises the fitting sleeve (12) which fits onto the fitting end piece (11) in order to rotate the latter, which is also rotatably mounted on the fixing base (4).

3. Handle device according to either of the preceding claims, **characterized in that** the resilient return locking means (13) are defined as being capable of being pushed back resiliently into an unlocked position during the course of the gripping member (2) being fitted onto the fixing base (4) and of being resiliently returned to the locked position once said gripping member has been fitted onto said fixing base in order to prevent the axial displacement of the gripping member (2) relative to said fixing base (4).

4. Handle device according to claim 3, **characterized in that** the resilient return locking means (13) are defined by at least one resilient wire (15) which is provided, depending on the circumstances, on the gripping member (2) or the fixing base (4) and which is capable of being pushed back under resilient stress into an unlocked position when the gripping member (2) is fitted onto the fixing base (4) and of resiliently engaging under a retaining rim (16), in the manner of a striker plate, in order to ensure a function of axially blocking the gripping member (2) on the fixing base (4) in the fitted position.

5. Handle device according to claim 4, **characterized in that** the resilient wire (15) is in the form of a pin (17) fixedly mounted on the fixing base (4) in a plane substantially perpendicular to the fitting axis (5), this pin (17) comprising two strands (18, 19) that are resiliently separated from one another at the time of the fitting sleeve (12) engaging on the fitting end piece (11), in order to engage under a retaining rim (16) once fitted.

6. Handle device according to claim 5, **characterized in that** the pin (17) is positioned in an accommodating groove (25) that the fixing base (4) comprises on the front face (26) opposite to the application plane (6) thereof, this pin (17) comprising extensions (27, 28) which are accommodated in this suitable accommodating groove (25) that extends around openings (22, 23) corresponding to the means for receiving the fixing members (24).

7. Handle device according to any one of the preceding claims, **characterized in that** the cover housing (30) comprises a front face (32), at the periphery of which a lining wall (33) extends, which lining wall extends externally to the fixing base (4) along the peripheral wall (31) of the latter.

8. Handle device according to any one of the preceding claims, **characterized in that** the said cover housing (30) comprises clipping means (34) which are capable of interacting with complementary clipping means (35) that the fixing base (4) comprises.

9. Handle device according to claim 7, **characterized in that** the lining wall (33) of the cover housing (30), once fitted onto the fixing base (4), interacts with the strands (18, 19) of the pin (17) defining said resilient return locking means (13) in order to hold these strands (18, 19) in their blocking position (14).
